# EUROPÄISCHE PATENTSCHRIFT

(11) **EP 2 934 982 B1**
(45) Veröffentlichungstag und Bekanntmachung des Hinweises auf die Patenterteilung: **18.09.2019**
(21) Anmeldenummer: 14702602.5
(22) Anmeldetag: 04.02.2014
(51) Int. Cl.: B61D 27/00

(54) **KLIMATISIERUNGSANORDNUNG FÜR EIN SCHIENENFAHRZEUG**
AIR-CONDITIONING ASSEMBLY FOR A RAIL VEHICLE
SYSTÈME DE CLIMATISATION POUR UN VÉHICULE FERROVIAIRE

(30) Priorität: 28.02.2013 DE 102013203375
(43) Veröffentlichungstag der Anmeldung: 28.10.2015
(73) Patentinhaber: Siemens Mobility GmbH, 81739 München (DE)
(72) Erfinder: AZONG-WARA, Nkwenti, 47053 Duisburg (DE); HILDEBRANDT, Alexander, 44789 Bochum (DE); RUITER, Timothy, 40235 Düsseldorf (DE)
(86) Internationale Anmeldenummer: PCT/EP2014/052131
(87) Internationale Veröffentlichungsnummer: WO 2014/131582

(56) Entgegenhaltungen:
- EP-A2- 0 149 450
- WO-A1-2011/131444
- DE-A1- 2 613 608
- DE-A1- 3 314 854
- DE-A1-102005 031 912
- DE-A1-102009 025 299
- DE-U1-202006 019 053

## Beschreibung

Die Erfindung bezieht sich auf eine Klimatisierungsanordnung für ein Schienenfahrzeug, mit einer Luftverteilbox, die einen Lufteinlass und wenigstens zwei Luftauslässe zum Anschluss an weiterführende Luftkanäle aufweist. Solche Klimatisierungsanordnungen für Schienenfahrzeuge sind beispielsweise aus der DE 10 2009 025 299 A1, der EP 0 149 450 A2, der WO 2011/131444 A1 und der DE 26 13 608 A1 bekannt.

Die Druckschrift DE 10 2005 031912 A1 offenbart eine Luftverteilerbox mit einem Lufteinlass und zwei Luftauslässen, wobei eine mit verstellbaren Lamellen versehene Drosseleinrichtung vorgesehen ist.

Luftverteilboxen und andere Komponenten mit Luftverteileigenschaften, wie Schalldämpfer, werden in Schienenfahrzeugen benutzt, um verschiedene Teile des Luftkanalsystems mit den benötigten Luftmengen zu versorgen. Luftverteilboxen stellen dabei regelmäßig die Schnittstelle zu einem Klimagerät, insbesondere Kompaktklimagerät, dar, das der Luftverteilbox über den Lufteinlass aufbereitete Luft zuführt.

Die Luftverteilbox kann ihre Luftverteilfunktion allerdings nicht für eine Vielfalt unterschiedlicher Schienenfahrzeuge und damit auch verschiedene Luftkanalanordnungen übernehmen. Daher wird bei bekannten Luftkanalanordnungen je nach Schienenfahrzeugwagenkonfiguration an der Luftverteilbox eine Einstellung durch Drosselung an den Luftauslässen vorgenommen. Eine vorgenommene Einstellung wird dann durch Versuche beispielsweise in einer Klimakammer überprüft, bis die geeignete Einstellung für die vorliegende Schienenfahrzeugausführung gefunden ist. Dabei führen nichtlineare Eigenschaften der typischerweise komplexen Luftkanalanordnung zu einer hohen Anzahl an Versuchsschritten.

Ausgehend hiervon liegt der Erfindung die Aufgabe zugrunde, eine Klimatisierungsanordnung der eingangs genannten Art derart weiterzuentwickeln, dass das Auffinden der geeigneten Einstellung für die Drosselung an den Luftauslässen der Luftverteilbox hinsichtlich ihres Aufwands vermindert wird.

Diese Aufgabe wird bei der eingangs genannten Klimatisierungsanordnung dadurch gelöst, dass zur Vornahme einer Grobeinstellung für ein Verhältnis von Luftvolumenströmen an den Luftauslässen jedem Luftauslass eine Drosseleinrichtung zugeordnet ist, die von einer Lochplatte gebildet ist, und zwischen dem Luftauslass und einem Luftaufteilungsraum innerhalb der Luftverteilbox, in dem der von dem Lufteinlass kommende Luftstrom auf wenigstens zwei Teil-Luftströme aufgeteilt ist, angeordnet ist, wobei Druckverlustbeiwerte der wenigstens zwei Drosseleinrichtungen derart gewählt sind, dass sich für ein Verhältnis von Luftvolumenströmen an den wenigstens zwei Luftauslässen ein vorgegebener Wert ergibt.

Der Einsatz der den jeweiligen Luftauslässen zugeordneten Drosseleinrichtungen ermöglicht es, für das Verhältnis der Luftvolumenströme an den Luftauslässen eine Grobeinstellung vorzunehmen, so dass bei ein- und derselben Luftverteilbox, eingesetzt in verschiedenen Schienenfahrzeugen mit verschiedenen Luftkanalanordnungen lediglich noch Feinjustierungen für Drosselungen stromabwärts der Luftauslässe erforderlich sind. Dies vermindert den Aufwand hinsichtlich der Einstellung der Luftkanalanordnung, um gewünschte Luftvolumenströme in den weiterführenden Luftkanälen zu erhalten.

Die Druckverlustbeiwerte der wenigstens zwei Drosseleinrichtungen stehen typischer Weise in einem Verhältnis zueinander, das einem quadratischen Verhältnis von Luftströmungsgeschwindigkeiten im Bereich der wenigstens zwei Luftauslässe entspricht. In dieser Weise lassen sich die erforderlichen Druckverlustbeiwerte anhand der jeweils an den Luftauslässen gewünschten Strömungsgeschwindigkeiten ableiten.

Die Druckverlustbeiwerte der wenigstens zwei Drosseleinrichtungen können derart gewählt sein, dass ein jeweils an den Drosseleinrichtungen auftretender Druckverlust wenigstens dem Doppelten des Druckverlustes eines an den Luftauslass angeschlossenen Luftkanalsystems entspricht. Dieser Druckverlust an den Drosseleinrichtungen kann auch einem Vielfachen des Druckverlusts des an den Luftauslass angeschlossenen Luftkanalsystems entsprechen. Diese Vorgehensweise hat den Vorteil, dass die Drosseleinrichtungen nichtlineare Eigenschaften der Luftvolumenströme verringern und somit auch unvorhersehbare Effekte für die Feineinstellung der Luftvolumenströme an den Luftauslässen.

Beispielsweise können die Luftdruckverlustbeiwerte der wenigstens zwei Drosseleinrichtungen jeweils größer als 7 sein. Dieser Wert gewährleistet, dass der Druckverlust an der betreffenden Drosseleinrichtung im Regelfall bei Schienenfahrzeugen größer ist als der Druckverlust weiterführender Luftkanäle.

Die wenigstens zwei Drosseleinrichtungen sind jeweils von einer Lochplatte gebildet. Dabei können die Lochplatten ein Verhältnis von Plattenstärke zu Lochdurchmesser von mehr als 1,5 aufweisen. Dies hat den Vorteil, dass die Lochplatten die Wirkung eines Gleichrichters entfalten, so dass die Einwirkung nicht linearer Eigenschaften der Luftströmungen weiter vermindert wird. Auch werden ungünstige Effekte von Ablösungen an Heiz-/Kühlklappen, mit denen Luftverteilboxen regelmäßig ausgestattet sind, durch die Gleichrichterfunktion der Lochplatten wirksam verringert.

Zwischen dem Lufteinlass und dem Luftaufteilungsraum kann eine Schalldämpfeinrichtung vorgesehen sein. Solche Schalldämpfeinrichtungen sind idealerweise derart ausgelegt, dass Verwirbelungen der Luftströmung vermindert werden. Bevorzugt kann dabei die Schalldämpfeinrichtung derart ausgebildet sein, dass ein von dem Lufteinlass kommender Luftstrom auf mehrere, nebeneinander angeordnete Strömungsstrecken verteilt und hinter der Schalldämpfeinrichtung wieder zusammengeführt wird. Hieraus ergibt sich eine Luftverteilfunktion der Schalldämpfeinrichtung, die, wie oben erläutert, für eine spätere Feineinstellung der Luftkanalanordnung im Schienenfahrzeug vorteilhaft ist.

Ein Ausführungsbeispiel der Erfindung wird nachfolgend unter Bezugnahme auf die Zeichnungen noch näher erläutert. Es zeigen:
- Figur 1: eine Querschnittsansicht einer Luftverteilbox zum Anschluss an weiterführende Luftkanäle innerhalb eines Schienenfahrzeugs und
- Figur 2: eine perspektivische Ansicht der Luftverteilbox von Figur 1.

Wie in Figur 1 veranschaulicht ist, weist eine Luftverteilbox 1 einen Lufteinlass 2 auf, der typischer Weise an ein Klimagerät eines Schienenfahrzeugs angeschlossen sein wird. Von dem Lufteinlass 2 aus, strömt in das Innere des Schienenfahrzeugs zu transportierende Luft zunächst durch eine Schalldämpfeinrichtung 3, die von im dargestellten Ausführungsbeispiel vier nebeneinander angeordneten, jeweils in einem geringen Winkel zueinander stehenden Strömungsstrecken 4 gebildet ist. Nach Verlassen der Schalldämpfeinrichtung 3 gelangt die einströmende Luft in einen Luftaufteilungsraum 4 innerhalb der Luftverteilbox 1, in dem der von dem Lufteinlass 2 kommende Luftstrom auf zwei Teil-Luftströme aufgeteilt wird, wie es in Figur 1 durch Pfeile veranschaulicht ist.

Die Luftverteilbox 1 ist mit zwei Luftauslässen 5, 6 ausgestattet, über die die jeweiligen Teil-Luftströme an weiterführende Luftkanäle, die an die Auslässe 5, 6 angeschlossen sind, transportiert wird.

Dabei ist jedem der Luftauslässe 5, 6 eine als Lochplatte 7, 8 ausgebildete Drosseleinrichtung zugeordnet, wobei die jeweilige Lochplatte 7, 8 zwischen dem ihr zugeordneten Luftauslass 5, 6 und dem Luftaufteilungsraum 4 angeordnet ist. Zwischen den Lochplatten 7, 8 und den zugeordneten Luftauslässen 5, 6 werden die Teil-Luftströme durch Kanalelemente 9, 10 geführt.

Die Lochplatten, 7, 8 weisen Druckverlustbeiwerte auf, die derart bemessen sind, dass sich für ein Verhältnis von Luftvolumenströmen der beiden Teil-Luftströme an den Luftauslässen 5, 6 ein vorgegebener Wert ergibt. Dabei entspricht das Verhältnis der Druckverlustbeiwerte der Lochplatten 7, 8 dem quadratischen Verhältnis der Strömungsgeschwindigkeiten im Bereich der Luftauslässe 5, 6.

Die Lochplatten 7, 8 weisen ein Verhältnis von Plattenstärke zu Lochdurchmesser von größer 1,5 auf, so dass die Lochplatten 7, 8 zusätzliche Eigenschaften eines Gleichrichters haben. (Idelchik, Handbook of hydaulic resistance, Springer Verlag 1986, Seite 404, Diagramm 8-3)

Beispielsweise kann eine der Lochplatten 7, 8 30mm dick sein, Löcher mit einem Durchmesser von 20mm aufweisen sowie einen freien Querschnitt von ca. 35%. Eine solche Lochplatte hat einen Druckverlustbeiwert von ca. 7,5. Dieser Wert gewährleistet, dass der Druckverlustbeiwert der Lochplatte 7, 8 wenigstens dem Doppelten des Druckverlusts typischer, an die Luftauslässe 5, 6 angeschlossener Luftkanalsysteme von Schienenfahrzeugen entspräche. Um die beabsichtigte Grobeinstellung für das Verhältnis der Luftvolumenströme an den Auslässen 5, 6 einzustellen, sind die Druckverlustbeiwerte der Lochplatten 7, 8 entsprechend zu wählen. Beispielsweise bewirken die Druckverlustbeiwerte von 7,5 und 12,0 für die Lochplatten 7,8 in der gezeigten Klimatisierungsanordnung ein Luftvolumenstromverhältnis von 1:1,8. Andere Verhältnisse können durch geeignete Einstellung der Druckverlustbeiwerte der eingesetzten Lochplatten realisiert werden.

Die Lochplatten 7, 8 sind im Wesentlichen senkrecht zu den in ihrem Bereich herrschenden Luftströmungen angeordnet, so dass sie einen gewünschten Druckverlust bewirken, bevor die Teil-Luftströme die Luftteilbox an den Luftauslässen 5 und 6 verlassen.

Die durch die Lochplatten 7, 8 bewirkte Grobeinstellung der Volumenstromverteilung für verschiedene Konfigurationen von Schienenfahrzeugwagen an der Luftverteilbox 1, verringert den Einstellaufwand an den einzelnen Wagen (Endwagen, Mittelwagen), da nur noch eine Feineinstellung vorgenommen werden muss. Effekte der Feineinstellung werden durch die gleichrichtende Wirkung sowohl der Schalldämpfeinrichtung 3 als auch der Lochplatten 7, 8 durch Dämpfung der nichtlinearen Eigenschaften vermindert. Ein positiver Effekt der durch die Lochplatten 7, 8 bewirkten Grobeinstellung der Volumenstromverteilung kann darin bestehen, dass bislang erforderliche Luftleiteinrichtungen, wie Leitbleche und Umlenkungen, ggf. entfallen können.

## Patentansprüche

1. Klimatisierungsanordnung für ein Schienenfahrzeug, mit einer Luftverteilbox (1), die einen Lufteinlass (2) und wenigstens zwei Luftauslässe (5, 6) zum Anschluss an weiterführende Luftkanäle aufweist,
**dadurch gekennzeichnet, dass**
zur Vornahme einer Grobeinstellung für ein Verhältnis von Luftvolumenströmen an den Luftauslässen (5, 6) jedem Luftauslass (5, 6) eine Drosseleinrichtung (7, 8) zugeordnet ist, die von einer Lochplatte gebildet ist, und zwischen dem Luftauslass (5, 6) und einem Luftaufteilungsraum (4) innerhalb der Luftverteilbox (1), in dem der von dem Lufteinlass (2) kommende Luftstrom auf wenigstens zwei Teil-Luftströme aufgeteilt ist, angeordnet ist, wobei Druckverlustbeiwerte der wenigstens zwei Drosseleinrichtungen (7, 8) derart gewählt sind, dass sich für das Verhältnis der Luftvolumenströmen an den wenigstens zwei Luftauslässen (5, 6) ein vorgegebener Wert ergibt.

2. Klimatisierungsanordnung nach Anspruch 1,
**dadurch gekennzeichnet, dass**
die Druckverlustbeiwerte der wenigstens zwei Dosseleinrichtungen (7, 8) in einem Verhältnis zueinander stehen, das einem quadratischen Verhältnis von Luftströmungsgeschwindigkeiten im Bereich der wenigstens zwei Luftauslässe (5, 6) entspricht.

3. Klimatisierungsanordnung nach Anspruch 1 oder 2,
**dadurch gekennzeichnet, dass**
die Druckverlustbeiwerte der wenigstens zwei Drosseleinrichtungen (7, 8) derart gewählt sind, dass ein jeweils an den Drosseleinrichtungen (7, 8) auftretender Druckverlust wenigstens dem Doppelten des Druckverlustes eines an den Luftauslass (5, 6) angeschlossenen Luftkanalsystems entspricht.

4. Klimatisierungsanordnung nach einem der Ansprüche 1 bis 3,
**dadurch gekennzeichnet, dass**
die Druckverlustbeiwerte der wenigstens zwei Drosseleinrichtungen (7, 8) jeweils größer als die des nachgelagerten Kanalsystems.

5. Klimatisierungsanordnung nach Anspruch 4,
**dadurch gekennzeichnet, dass**
die Lochplatten ein Verhältnis von Plattenstärke zu Lochdurchmesser von mehr als 1,5 aufweisen.

6. Klimatisierungsanordnung nach einem der Ansprüche 1 bis 5,
**dadurch gekennzeichnet, dass**
zwischen dem Lufteinlass (2) und dem Luftaufteilungsraum (4) eine Schalldämpfeinrichtung (3) vorgesehen ist.

7. Klimatisierungsanordnung nach Anspruch 6,
**dadurch gekennzeichnet, dass**
die Schalldämpfeinrichtung (3) derart ausgebildet ist, dass ein von dem Lufteinlass (2) kommender Luftstrom auf mehrere, nebeneinander angeordnete Strömungsstrecken (4) verteilt und hinter der Schalldämpfeinrichtung (3) wieder zusammengeführt wird.

## Claims

1. Air-conditioning arrangement for a rail vehicle, having an air distribution box (1) which has an air inlet (2) and at least two air outlets (5, 6) for connection to continuing air channels,
**characterized in that**,
in order to carry out a rough adjustment for a relationship of air volume flows at the air outlets (5, 6), there is associated with each air outlet (5, 6) a throttle device (7, 8) which is formed by a perforated plate and is arranged between the air outlet (5, 6) and an air division space (4) within the air distribution box (1), in which the air flow originating from the air inlet (2) is divided over at least two part-air flows, wherein pressure loss coefficients of the at least two throttle devices (7, 8) are selected in such a manner that a predetermined value is produced for the relationship of the air volume flows at the at least two air outlets (5, 6).

2. Air-conditioning arrangement according to Claim 1,
**characterized in that**
the pressure loss coefficients of the at least two throttle devices (7, 8) have a relationship with each other which corresponds to a quadratic relationship of air flow speeds in the region of the at least two air outlets (5, 6).

3. Air-conditioning arrangement according to Claim 1 or 2,
**characterized in that**
the pressure loss coefficients of the at least two throttle devices (7, 8) are selected in such a manner that a pressure loss which occurs in each case at the throttle devices (7, 8) corresponds to at least double the pressure loss of an air channel system which is connected to the air outlet (5, 6).

4. Air-conditioning arrangement according to one of Claims 1 to 3,
**characterized in that** the pressure loss coefficients of the at least two throttle devices (7, 8) are in each case greater than those of the downstream channel system.

5. Air-conditioning arrangement according to Claim 4,
**characterized in that**
the perforated plates have a relationship of plate thickness to hole diameter of more than 1.5.

6. Air-conditioning arrangement according to one of Claims 1 to 5,
**characterized in that**
a sound absorption device (3) is provided between the air inlet (2) and the air division space (4).

7. Air-conditioning arrangement according to Claim 6,
**characterized in that**
the sound absorption device (3) is constructed in such a manner that an air flow originating from the air inlet (2) can be divided over a plurality of flow paths (4) which are arranged beside each other and is combined again downstream of the sound absorption device (3).

## Revendications

1. Système de conditionnement d'air d'un véhicule ferroviaire, comprenant un caisson (1) de répartition d'air, qui a une entrée (2) d'air et au moins deux sorties (5, 6) d'air pour le raccordement à des conduits d'air menant plus loin, **caractérisé en ce que**
pour effectuer un réglage grossier d'un rapport de courant d'air en volume sur les sorties (5, 6) d'air, il est associé à chaque sortie (5, 6) d'air un dispositif (7, 8) d'étranglement formé d'une plaque perforée et disposé entre la sortie (5, 6) d'air et un espace (4) de subdivision d'air dans le caisson (1) de répartition d'air, espace dans lequel le courant d'air arrivant de l'entrée (2) d'air est subdivisé en au moins deux courants d'air partiels, les coefficients de perte de charge des au moins deux dispositifs (7, 8) d'étranglement étant choisis de manière à obtenir une valeur donnée à l'avance du rapport des courants d'air en volume au au moins deux sorties (5, 6) d'air.

2. Système de conditionnement d'air suivant la revendication 1, **caractérisé en ce que**
les coefficients de perte de charge des au moins deux dispositifs (7, 8) d'étranglement sont dans un rapport l'un à l'autre, qui correspond à un rapport quadratique des vitesses d'écoulement de l'air dans la partie des au moins deux sorties (5, 6) d'air.

3. Système de conditionnement d'air suivant la revendication 1 ou 2,
**caractérisé en ce que**
les coefficients de perte de charge des au moins deux dispositifs (7, 8) d'étranglement sont choisis de manière à ce qu'une perte de charge, se produisant sur l'un respectif des dispositifs (7, 8) d'étranglement, corresponde au moins à deux fois la perte de charge d'un système de conduit d'air raccordé à la sortie (5, 6) d'air.

4. Système de conditionnement d'air suivant l'une des revendications 1 à 3,
**caractérisé en ce que**
les coefficients de perte de charge des au moins deux dispositifs (7, 8) d'étranglement sont chacun plus grands que celui du système de conduit en aval.

5. Système de conditionnement d'air suivant la revendication 4,
**caractérisé en ce que**
les plaques perforées ont un rapport d'épaisseur de la plaque au diamètre de trou de plus de 1,5.

6. Système de conditionnement d'air suivant l'une des revendications 1 à 5,
**caractérisé en ce que**
un dispositif (6) d'atténuation du bruit est prévu entre l'entrée (2) d'air et l'espace (4) de subdivision de l'air.

7. Système de conditionnement d'air suivant la revendication 6,
**caractérisé en ce que**
le dispositif (3) d'atténuation du bruit est constitué de manière à ce qu'un courant d'air venant de l'entrée (2) d'air soit réparti en plusieurs sections (4) d'écoulement disposées les unes à côté des autres et soit rassemblé à nouveau derrière le dispositif (3à) d'atténuation du bruit.
